# EUROPÄISCHE PATENTSCHRIFT

(11) **EP 3 931 106 B1**
(45) Veröffentlichungstag und Bekanntmachung des Hinweises auf die Patenterteilung: **29.05.2024**
(21) Anmeldenummer: 20716443.5
(22) Anmeldetag: 31.03.2020
(51) Int. Cl.: B65B 3/00, B65B 7/16, B65B 65/00, B65B 7/28

(54) **MASCHINENANORDNUNG UND VERFAHREN ZUM FÜLLEN UND VERSCHLIESSEN VON BEHÄLTNISSEN**
MACHINE ARRANGEMENT AND METHOD FOR FILLING AND SEALING CONTAINERS
AGENCEMENT DE MACHINE ET PROCÉDÉ DE REMPLISSAGE ET D'ÉTANCHÉITÉ DE RÉCIPIENTS

(30) Priorität: 18.05.2019 DE 102019207282
(43) Veröffentlichungstag der Anmeldung: 05.01.2022
(73) Patentinhaber: Syntegon Technology GmbH, 71332 Waiblingen (DE)
(72) Erfinder: SCHWANDT, Matthias, 74599 Wallhausen (DE); HAEFELEIN, Steffen, 74564 Crailsheim (DE); KRAUSE, Bjoern, 74564 Crailsheim (DE); KLEMM, Christopher, 91589 Aurach (DE); KUBA, Andreas, 74564 Crailsheim (DE); GRAN, Sebastian, 74564 Crailsheim (DE)
(74) Vertreter: DREISS Patentanwälte PartG mbB
(86) Internationale Anmeldenummer: PCT/EP2020/059117
(87) Internationale Veröffentlichungsnummer: WO 2020/233881

(56) Entgegenhaltungen:
- EP-A1- 2 280 873
- WO-A1-2011/000606
- DE-A1-102006 039 120

## Beschreibung

### Stand der Technik

Die vorliegende Erfindung betrifft eine Maschinenanordnung sowie ein Verfahren zum Füllen und Verschließen von Behältnissen, insbesondere von pharmazeutischen Behältnissen wie Vials, Spritzen oder kleinen Fläschchen oder dergleichen.

Maschinenanordnungen zum Füllen und Verschließen von Behältnissen sind aus dem Stand der Technik in unterschiedlichen Ausgestaltungen bekannt. Im pharmazeutischen Bereich gibt es hierbei einen deutlichen Trend hin zu einer Kleinchargenabfüllung, da neuartige oder personalisierte Onkologie- oder Autoimmuntherapien eine individuelle Zusammenstellung von pharmazeutischen Produkten notwendig machen. Bisherige Maschinenkonzepte zum Füllen und Verschließen von Behältnissen gehen üblicherweise von einer Reihenanordnung aus, in welcher das Behältnis in Reihe mehrerer Bearbeitungsstationen durchläuft, wobei zwischen den einzelnen Stationen jeweils Transport- bzw. Handhabungsschritte notwendig sind. Eine derartige Maschinenanordnung ist beispielsweise aus der EP 2280873 B1 bekannt. Derartige Maschinenanordnungen sind jedoch für die Kleinchargenanwendung eher ungeeignet, da die bekannten Maschinenanordnungen für große Durchsatzmengen ausgelegt sind.

DE 10 2006 039 120 A1 offenbart eine Maschinenanordnung mit Merkmalen des Anspruchs 1.

### Offenbarung der Erfindung

Die erfindungsgemäße Maschinenanordnung mit den Merkmalen des Anspruchs 1 weist dem gegenüber den Vorteil auf, dass ein sehr kompakter und kostengünstiger Aufbau möglich ist. Insbesondere ist dabei ein Flächenverbrauch der Maschinenanordnung im Vergleich mit dem Stand der Technik deutlich reduziert. Ferner können die Taktzeiten zum Befüllen und Verschließen der Behältnisse im Vergleich mit dem Stand der Technik signifikant reduziert werden. Insbesondere werden Leerfahrten von Handhabungseinrichtungen minimiert bzw. ganz eliminiert. Weiterhin weist die Maschinenanordnung gemäß der Erfindung eine erhöhte Flexibilität auf und kann insbesondere ohne Umbaumaßnahmen einzeln zugeführte Behältnisse handhaben oder auch Behältnisse, welche in einer Formatvorlage, beispielweise einem Tray oder dgl. zu entnehmen sind, handhaben. Dies wird erfindungsgemäß dadurch erreicht, dass die Maschinenanordnung eine Bearbeitungsstation zum Füllen und Verschließen von Behältnissen und eine Handhabungseinrichtung zum Beladen und Entladen der Behältnisse in und aus der Maschinenanordnung. Dabei ist die Handhabungseinrichtung eingerichtet, Behältnisse von einer Seite der Maschinenanordnung in diese zuzuführen und abzuführen. Dadurch wird ein sogenannter Fußabdruck der Maschine im Vergleich mit den bisher verwendeten durchlaufenden Maschinen signifikant reduziert. Die Bearbeitungsstation weist wenigstens einen Arbeitsbereich zur Aufnahme eines Behältnisses auf, an welchem das Behältnis befüllt und verschlossen wird. Die Bearbeitungsstation weist ferner einen Abstellbereich auf, an welchem das befüllte und verschlossene Behältnis zwischengelagert wird. Dabei ist die Handhabungseinrichtung eingerichtet, der Bearbeitungsstation leere Behältnisse zuzuführen und befüllte und verschlossene Behältnisse vom Abstellbereich abzuführen. Da die Handhabungseinrichtung eingerichtet ist, die Behältnisse von einer Seite der Maschinenanordnung zuzuführen und abzuführen, können signifikant reduzierte Taktzeiten erreicht und insbesondere Leerfahrten vermieden werden, sowie Formatteile und ein Raumbedarf, insbesondere ein Footprint, optimiert werden.

Die Unteransprüche zeigen bevorzugte Weiterbildungen der Erfindung.

Besonders bevorzugt umfasst die Bearbeitungsstation ferner eine Wiegestation zum Wiegen von leeren und/oder befüllten Behältnissen. Die Wiegestation ist dabei vorzugsweise unmittelbar an der Füllstation angeordnet, sodass schon während des Füllvorgangs der Wiegevorgang ausgeführt werden kann.

Weiter bevorzugt umfasst die Bearbeitungsstation ferner eine Inspektionseinrichtung zur Zustandsüberprüfung der leeren und/oder gefüllten Behältnisse. Die Inspektionseinrichtung ist vorzugsweise eine visuelle Inspektionseinrichtung, beispielsweise kamerabasiert.

Weiter bevorzugt umfasst die Maschinenanordnung eine Formataufnahme mit mehreren Aufnahmeplätzen für einzelne Behältnisse. Vorzugsweise sind dabei vier Aufnahmeplätze in der Formataufnahme vorgesehen. Besonders bevorzugt sind hierbei jeweils zwei Aufnahmeplätze für leere Behältnisse, welche befüllt und verschlossen werden, und zwei Aufnahmeplätze für schon befüllte und verschlossene Behältnisse vorgesehen.

Weiter bevorzugt ist eine Anzahl von Bearbeitungsplätzen in der Bearbeitungsstation halb so groß wie eine Anzahl von Aufnahmeplätzen in der Formataufnahme. D.h., wenn in der Formataufnahme insgesamt vier Aufnahmeplätze vorhanden sind, weist die Bearbeitungsstation genau zwei Arbeitsplätze auf.

Weiter bevorzugt weist die Halteeinrichtung mehrere einzeln, ansteuerbare Greifer auf, wobei die Anzahl der Greifer gleich der Anzahl der Bearbeitungsplätze und/oder der Anzahl von Objektpositionen in der Bearbeitungsstation ist. Hierdurch kann eine individuelle Ansteuerung von Greifern und somit Handhabung von einzelnen Behältnissen realisiert werden.

Die Handhabungseinrichtung ist vorzugsweise ein Roboterarm oder alternativ ein Transportschlitten. Auf dem Transportschlitten sind vorzugsweise einer oder mehrere Manipulatortürme vorgesehen. Die Manipulatortürme können hierbei auch drehbar, insbesondere um 90° drehbar, angeordnet sein.

Um einen einfachen Vor- und Rücktransport in der Maschinenanordnung zu erreichen, ist vorzugsweise eine Wendestation mit wenigstens zwei, vorzugsweise wenigstens vier, Aufnahmeplätzen für Behältnisse vorgesehen, wobei einer der Aufnahmeplätze den Abstellbereich zum Zwischenlagern von befüllten und verschlossenen Behältnissen bildet. Die Wendestation ist vorzugsweise eingerichtet, um die gesamte Formataufnahme mit mehreren Aufnahmeplätzen aufzunehmen und um 180° zu wenden.

Weiter bevorzugt umfasst die Maschinenordnung ein geschlossenes Gehäuse mit einer ersten Schleuse. Die leeren Behältnisse werden über die erste Schleuse in das Gehäuse zugeführt und die gefüllten und verschlossenen Behältnisse werden über die erste Schleuse abgeführt. Eine derartige Maschinenanordnung wird insbesondere im pharmazeutischen Bereich verwendet. Ggf. kann das Innere des Gehäuses steril ausgebildet sein.

Weiter bevorzugt umfasst die Maschinenanordnung eine zweite Schleuse, wobei leere Behältnisse über die zweite Schleuse in das Gehäuse zugeführt werden und die gefüllten und verschlossenen Behältnisse über die zweite Schleuse abgeführt werden. Somit können Behältnisse von zwei Seiten in das Gehäuse zugeführt und abgeführt werden.

Besonders bevorzugt umfasst die Maschinenanordnung ferner eine Steuereinrichtung, welche eingerichtet ist, in Abhängigkeit einer Art des Behältnisses und/oder einer Art der Zuführung in einem von drei Betriebsmodi betrieben zu werden. Dabei ist ein erster Betriebsmodus derart ausgelegt, dass leere Behältnisse durch die erste Schleuse in das Gehäuse der Maschinenanordnung eingeschleust werden und gefüllte und verschlossene Behältnisse durch die erste Schleuse aus der Maschinenanordnung ausgeschleust werden. Ein zweiter Betriebsmodus ist dabei derart ausgelegt, dass leere Behältnisse durch diese zweite Schleuse in das Gehäuse der Maschinenanordnung eingeschleust werden und gefüllte und verschlossene Behältnisse durch die zweite Schleuse aus der Maschinenanordnung wieder ausgeschleust werden. Ein dritter Betriebsmodus ist ferner ausgelegt, dass leere Behältnisse durch eine der beiden Schleusen in das Gehäuse der Maschinenanordnung eingeschleust werden und gefüllte und verschlossene Behältnisse durch die andere der beiden Schleusen aus der Maschinenanordnung ausgeschleust werden. Somit können erfindungsgemäß drei unterschiedliche Betriebsmodi vorgesehen werden, bei welchen Behältnisse ausschließlich von einer einzigen Seite zugeführt und abgeführt werden oder im Behältnisse im Durchlaufprinzip durch die Maschinenanordnung hindurchgeführt werden.

Besonders bevorzugt umfasst die Maschinenanordnung ein erstes und ein zweites Zusatzmodul, wobei das erste Zusatzmodul an der ersten Schleuse angeordnet ist und das zweite Zusatzmodul an der zweiten Schleuse angeordnet ist. Das erste Zusatzmodul ist dabei eingerichtet, Formataufnahmen zur Aufnahme einer Vielzahl von Behältnissen zu handhaben. Das zweite Zusatzmodul ist eingerichtet, nur vereinzelte Behältnisse zu handhaben. Hierdurch ist es beispielsweise möglich, dass Behältnisse, welche in einer Formataufnahme, z.B. einem Tray, mit einer Vielzahl von Öffnungen zur Aufnahme einer Vielzahl von Behältnissen über das erste Zusatzmodul bearbeitet werden können und einzelne bzw. vereinzelte Behältnisse über das zweite Zusatzmodul durch die Maschinenanordnung weiterbearbeitet werden können. Somit ist es mit einer einzigen Maschinenanordnung möglich, sowohl größere Chargen als auch kleine Chargen durch Zufuhr über die jeweils unterschiedlichen Zusatzmodule zu bearbeiten. Bisher waren im Stand der Technik hierfür immer mehrere Maschinenanordnungen notwendig, wobei jede der mehreren Maschinenanordnungen jeweils nur entweder Behältnisse aus Formataufnahmen verarbeiten konnte oder vereinzelte Behältnisse verarbeiten konnte.

Die Behältnisse sind vorzugsweise Vials, Spritzen, Karpulen, kleine Behältnisse, Sonderbehältnisse oder dergleichen.

Ferner betrifft die vorliegende Erfindung ein Verfahren zum Füllen und Verschließen von Behältnissen, insbesondere pharmazeutischen Behältnissen, in einer Bearbeitungsstation einer Maschinenanordnung gemäß obiger Ausführungen, welches in einem von drei Betriebsmodi ausgeführt werden kann. Ein erster Betriebsmodus ist dabei derart ausgelegt, dass Behältnisse durch die erste Schleuse in das Gehäuse der Maschinenanordnung eingeschleust werden und gefüllte und verschlossene Behältnisse durch die erste Schleuse wieder aus der Maschinenanordnung ausgeschleust werden.

Ein zweiter Betriebsmodus ist ausgelegt, Behältnisse durch die zweite Schleuse in das Gehäuse der Maschinenanordnung einzuschleusen und gefüllte und verschlossene Behältnisse durch diese zweite Schleuse wieder aus der Maschinenanordnung auszuschleusen.

Ein dritter Betriebsmodus ist ausgelegt, leere Behältnisse durch die erste Schleuse in das Gehäuse der Maschinenanordnung einzuschleusen und gefüllte und verschlossene Behältnisse durch die zweite Schleuse aus dem Gehäuse der Maschinenanordnung wieder auszuschleusen. Hierdurch kann das Durchlaufprinzip an der Maschinenanordnung ausgeführt werden.

Beim ersten und zweiten Betriebsmodus ist jeweils ein innerhalb des Gehäuses der Maschinenanordnung vorgenommenes Umlaufprinzip maßgebend, damit die Behältnisse wieder durch die Schleuse ausgeschleust werden, durch welche sie in das Gehäuse eingeschleust wurden.

Hinsichtlich des Begriffs "Schleuse" sei angemerkt, dass hierunter erfindungsgemäß sowohl Schleusen für Reinraumanwendungen verstanden werden, bei denen eine unerwünschte Kontamination des Reinraums im Inneren des Gehäuses der Maschinenanordnung vermieden werden soll, als auch, insbesondere verschließbare, Öffnungen in Gehäusen, durch welche Behältnisse in das Gehäuse eingebracht werden können und aus dem Gehäuse wieder entnommen werden können.

Weiter bevorzugt weist das Verfahren den Schritt des Anordnens des befüllten und geschlossenen Behältnisses auf einem Abstellbereich der Bearbeitungsstation auf, von welchem das befüllte und verschlossene Behältnis dann abgeführt wird.

### Kurze Beschreibung der Zeichnungen

Nachfolgend werden bevorzugte Ausführungsbeispiele der Erfindung unter Bezugnahme auf die begleitende Zeichnung im Detail beschrieben. In der Zeichnung ist:
- Figur 1: eine schematische Darstellung einer Maschinenanordnung gemäß einem ersten bevorzugten Ausführungsbeispiel der Erfindung in einem ersten Zustand,
- Figur 2: eine schematische Darstellung der Maschinenanordnung von Figur 1 in einem zweiten Zustand,
- Figur 3: eine schematische Darstellung einer Maschinenanordnung gemäß einem zweiten Ausführungsbeispiel der Erfindung, und
- Figur 4: eine schematische Darstellung einer Maschinenanordnung gemäß einem dritten Ausführungsbeispiel der Erfindung.

### Bevorzugte Ausführungsformen der Erfindung

Nachfolgend wird unter Bezugnahme auf die Figuren 1 und 2 eine Maschinenanordnung 1 gemäß einem ersten bevorzugten Ausführungsbeispiel der Erfindung im Detail beschrieben.

Wie aus Figur 1 ersichtlich ist, umfasst die Maschinenanordnung 1 eine Bearbeitungsstation 2 und eine Handhabungseinrichtung 3.

Die Maschinenanordnung 1 umfasst ferner ein geschlossenes Gehäuse 10 mit vier Seiten, wobei an einer Seite eine erste Schleuse 11 angeordnet ist. Wie durch die Pfeile A und B in Figur 1 angedeutet, werden die Behältnisse nur über die erste Schleuse 11 zugeführt und abgeführt.

Die Bearbeitungsstation 2 umfasst eine Füllstation 20 sowie eine Verschlussstation 23. In Abhängigkeit von der Art des Behältnisses wird ein entsprechender Verschluss in der Verschlussstation 23 auf das Behältnis aufgebracht und das Behältnis somit verschlossen.

Die Maschinenanordnung 1 umfasst ferner einen Arbeitsplatzbereich 4, welcher unmittelbar vor der Füllstation 20 und der Verschlussstation 23 angeordnet ist.

Die Verschlussstation 23 umfasst einen Schwingförderer 24, welcher die Schließkörper, beispielsweise Stopfen oder dergleichen, zum befüllten Behältnis zuführt, damit diese in der Verschlussstation 23 verschlossen werden können.

Weiterhin umfasst die Maschinenanordnung 1 einen Abstellbereich 5 zum Zwischenlagern von befüllten und verschlossenen Behältnissen. Diese befüllten und verschlossenen Behältnisse werden dann vom Abstellbereich 5 über die erste Schleuse 11 aus dem Gehäuse 10 der Maschinenanordnung 1 ausgeführt.

Die Bearbeitungsstation 2 umfasst ferner eine Wiegestation 7, welche an der Füllstation 20 angeordnet ist. Weiterhin ist auch eine Inspektionsstation 8 vorgesehen. Die Inspektionsstation 8 dieses Ausführungsbeispiels ist eine visuelle Inspektionsstation. Es sei jedoch angemerkt, dass zusätzliche Inspektionseinrichtungen, beispielsweise für den Verschluss, Beschädigung des Behältnisses, Restsauerstoffgehalt im Behältnis nach dem Füllen, Füllhöheninspektion und/oder eine Inspektion einer Restluftblase im geschlossenen Behältnis vorgesehen sein kann.

Wie im Detail aus Figur 1 ersichtlich ist, ist vor der Füllstation 20 ein erster Bearbeitungsplatz 21 und ein zweiter Bearbeitungsplatz 22 vorgesehen. Jeder der beiden Bearbeitungsplätze 21, 22 ist eingerichtet, ein leeres Behältnis 9 aufzunehmen. Diese leeren Behältnisse 9 werden dann am ersten und zweiten Bearbeitungsplatz befüllt. Anschließend werden die befüllten Behältnisse zur Verschlussstation 23 weiter transportiert.

Wie aus Figur 1 und 2 ersichtlich ist, umfasst die Handhabungseinrichtung 3 in der Maschinenanordnung 1 einen Schlitten 30. Auf dem Schlitten 30 sind drei Manipulatortürme 31, 32 und 33 angeordnet. Die drei Manipulatortürme 31, 32, 33 weisen auf dem Schlitten 30 eine feste Position auf. Allerdings ist der erste und der dritte Manipulatorturm 31, 33 wie in Figur 1 durch den Pfeil C angedeutet, um 90° drehbar (vgl. insbesondere Positionen des Manipulatorturms 31 in den Figuren 1 und 2).

Jeder der Manipulatortürme 31, 32, 33 weist jeweils zwei individuell ansteuerbare Greifer 34 auf. Die Greifer 34 können hierbei Behältnisse 9 von der Formataufnahme 6 entnehmen und beispielsweise befüllte und/oder verschlossene Behältnisse wieder in die Formataufnahme 6 zurückführen.

Der erste Manipulatorturm 31 kann auch Behältnisse 9 über die erste Schleuse 11 aus der Maschinenanordnung 1 abführen und leere, neue Behältnisse 9 über die erste Schleuse 11 in die Maschinenanordnung 1 zuführen.

Die Formataufnahme 6 weist vier Aufnahmeplätze, nämlich einen ersten Aufnahmeplatz 61, einen zweiten Aufnahmeplatz 62, einen dritten Aufnahmeplatz 63 und einen vierten Aufnahmeplatz 64 auf. Hierbei sind die beiden ersten Aufnahmeplätze 61, 62 für die Zuführung der Behältnisse zu der Bearbeitungsstation vorgesehen und die beiden dritten und vierten Aufnahmeplätze 63, 64 zum Abführen der befüllten und verschlossenen Behältnisse aus der Maschinenanordnung 1 vorgesehen.

Die Maschinenanordnung 1 umfasst ferner noch eine Wendestation 50. Wie aus Figur 1 ersichtlich ist, ist die Wendestation 50 am Abstellbereich 5 in der Maschinenanordnung 1 angeordnet. Die Wendestation 50 ermöglicht eine Wendung um 180°. Dadurch wird eine Position der Aufnahmeplätze der Formataufnahme 6, wenn sich diese am Abstellbereich 5 befindet und gewendet wird, vertauscht. Dadurch können dann die jeweiligen Manipulatortürme 31, 32, 33 die befüllten und verschlossenen Behältnisse 9 bis zur ersten Schleuse 11 transportieren und aus der Maschinenanordnung 1 ausschleusen.

Durch das Vorsehen von wenigstens zwei unterschiedlichen Aufnahmeplätzen auf der Formataufnahme 6, nämlich wenigstens einem Platz für ein leeres, zu füllendes und zu verschließendes Behältnis und einem Platz für ein befülltes und verschlossenes Behältnis, ist es möglich, dass die Formataufnahme beim Durchlauf durch die Maschinenanordnung 1 nie vollständig leer ist. Entweder sind sowohl leere Behältnisse als auch befüllte und verschlossene Behältnisse auf der Formataufnahme 6 angeordnet oder es sind nur leere Behältnisse und leere Plätze für später aufzunehmende befüllte und verschlossene Behältnisse vorgesehen oder es sind leere Plätze für leere Behältnisse und besetzte Aufnahmeplätze für befüllte und verschlossene Behältnisse vorhanden.

Die Maschinenanordnung 1 ist besonders geeignet zur Abfüllung von Kleinchargen bei pharmazeutischen Erzeugnissen. Innerhalb der Maschinenanordnung 1 kann der Schlitten 30, wie in Figur 2 durch den Doppelpfeil D angedeutet, in beide Richtungen linear verfahren werden. Dabei verfährt der erste Manipulatorturm 31 zwischen der ersten Schleuse 11 und der Füllstation 20 hin und her, der zweite Manipulatorturm 32 zwischen der Füllstation 20 und der Verschlussstation 23 hin und her und der dritte Manipulatorturm 33 zwischen der Verschlussstation 23 und dem Abstellbereich 5 hin und her. Durch das Wenden um 180° an der Wendestation 50 kann somit ein Rücktransport der befüllten und verschlossenen Behältnisse vom dritten Manipulatorturm auf den zweiten Manipulatorturm und vom zweiten Manipulatorturm auf den ersten Manipulatorturm und vom ersten Manipulatorturm aus der Maschinenanordnung 1 realisiert werden.

Es sei angemerkt, dass die Maschinenanordnung 1 noch eine zweite Schleuse 12 aufweisen kann, welche in den Figuren 1 und 2 gestrichelt eingezeichnet ist.

Behältnisse könnten dann auch durch die zweite Schleuse zugeführt und abgeführt werden.

Figur 3 zeigt eine Maschinenanordnung 1 gemäß einem zweiten Ausführungsbeispiel der Erfindung. Gleiche bzw. funktional gleiche Teile sind dabei mit den gleichen Bezugszeichen wie im ersten Ausführungsbeispiel bezeichnet. Im Unterschied zum ersten Ausführungsbeispiel weist die Maschinenanordnung 1 des zweiten Ausführungsbeispiels eine unterschiedliche Handhabungseinrichtung 3 auf. Die Handhabungseinrichtung 3 dieses Ausführungsbeispiels umfasst drei Roboter 301, 302 und 303. Hierbei ist der erste Roboter 301 dafür zuständig, die Behältnisse über die erste Schleuse 11 in die Maschinenanordnung 1 zuzuführen und aus der Maschinenanordnung 1 abzuführen. Der zweite Roboter 302 übernimmt die Formataufnahme 6 vom ersten Roboter 301 und führt die leeren Behältnisse zur Füllstation 20. Der dritte Roboter 303 nimmt die dann befüllten Behältnisse von der Füllstation 20 und überführt diese zur Verschlussstation 23, wo diese verschlossen werden. Anschließend werden die befüllten und verschlossenen Behältnisse zum Abstellbereich 5 zugeführt und dort zwischengelagert. Der erste Roboter 301 nimmt dann die befüllten und verschlossenen Behältnisse vom Abstellbereich 5 und schleust diese über die erste Schleuse 11 an der gleichen Seite der Maschinenanordnung 1 aus, an welcher die Behältnisse auch eingeschleust wurden.

Ansonsten entspricht dieses Ausführungsbeispiel dem vorhergehenden Ausführungsbeispiel, sodass auf die dort gegebene Beschreibung verwiesen werden kann.

Figur 4 zeigt eine Maschinenanordnung 1 gemäß einem dritten Ausführungsbeispiel der vorliegenden Erfindung. Gleiche bzw. funktional gleiche Teile sind mit den gleichen Bezugszeichen bezeichnet.

Im Unterschied zu den vorhergehenden Ausführungsbeispielen umfasst die Maschinenanordnung 1 des dritten Ausführungsbeispiels eine Handhabungseinrichtung 3 mit Scara-Robotern. Wie aus Figur 4 ersichtlich ist, umfasst die Handhabungseinrichtung 3 insgesamt drei Scara-Roboter 201, 202 und 203. Alle drei Scara-Roboter 201, 202, 203 sind gleich aufgebaut. Die Scara-Roboter sind einfacher aufgebaut, als die im zweiten Ausführungsbeispiel gezeigten Roboter, wobei die Scara-Roboter 201, 202, 203 eine Handhabung im Wesentlichen in einer Horizontalebene ermöglichen.

Die Maschinenanordnung des dritten Ausführungsbeispiels umfasst, wie aus Figur 4 ersichtlich ist, eine erste Schleuse 11 und eine zweite Schleuse 12. Die beiden Schleusen sind am Gehäuse 10 der Maschinenanordnung einander gegenüberliegend angeordnet. Ferner umfasst die Maschinenanordnung 1 des dritten Ausführungsbeispiels ein erstes Zusatzmodul 101 und ein zweites Zusatzmodul 102. Eine Steuereinheit 100 ist eingerichtet, die drei Scara-Roboter 201, 202, 203 zu steuern.

Das erste Zusatzmodul 101 ist an der ersten Schleuse 11 angeordnet. Das erste Zusatzmodul ist dabei eingerichtet, Formataufnahmen zur Aufnahme einer Vielzahl von Behältnissen zu handhaben. Dabei werden einzelne Behältnisse aus der Formataufnahme, welche beispielsweise ein Tray oder dgl. sein kann, entnommen und über die erste Schleuse 11 in das Innere des Gehäuses 10 der Maschinenanordnung 1 eingeschleust.

Das zweite Zusatzmodul 102 ist eingerichtet, vereinzelten Behältnisse zu handhaben. Dies können beispielsweise Behältnisse sein, welche mittels eines Sternrades oder Roboters vereinzelt sind.

Somit ist das erste Zusatzmodul 101 eingerichtet, eine Vielzahl von Behältnissen zu handhaben. Im Gegensatz dazu ist das zweite Zusatzmodul 102 eingerichtet, nur eine geringe Anzahl von vereinzelten Behältnissen zu handhaben.

Die Steuereinheit 100 ist dabei eingerichtet, einen von drei Betriebsmodi auszuwählen und die Maschinenanordnung entsprechend zu betreiben. Dabei ist ein erster Betriebsmodus derart ausgelegt, dass leere Behältnisse durch die erste Schleuse 11 in das Gehäuse 10 der Maschinenanordnung eingeschleust werden und gefüllte und verschlossene Behältnisse durch die erste Schleuse 11 wieder aus der Maschinenanordnung ausgeschleust werden. Wie in Figur 4 schematisch dargestellt, werden die Behältnisse aus dem ersten Zusatzmodul 101 entsprechend dem Pfeil A über die erste Schleuse 11 in das Innere des Gehäuses 10 eingeschleust und durch eine 90°-Drehung entsprechend dem Pfeil C zu den Bearbeitungsplätzen 21, 22 transportiert. Nach dem Befüllen auf den Bearbeitungsplätzen 21, 22, werden die befüllten Behältnisse zur Verschlussstation 23 weiterbefördert (Pfeil D) und an diesem verschlossen. Anschließend werden die verschlossenen Behältnisse zur Wendestation 50 zugeführt (Pfeil E) und dort gewendet. Anschließend erfolgt ein Rücktransport entsprechend den Doppelpfeilen E, D und C zum Ausschleusen wieder über die erste Schleuse 11 (Pfeil B) zurück zum ersten Zusatzmodul 101. Im ersten Zusatzmodul können die derart befüllten und verschlossenen Behältnisse dann in einer Formataufnahme mit einer Vielzahl von Plätzen abgelegt werden. Die zweite Schleuse 12 ist während des ersten Betriebsmodus geschlossen.

Ein zweiter Betriebsmodus der Steuereinrichtung 100 ist dabei derart ausgelegt, dass Behältnisse entsprechend dem Pfeil H von dem zweiten Zusatzmodul 102 über eine zweite Schleuse 12 in das Gehäuse 10 der Maschinenanordnung 1 eingeschleust werden. Die leeren Behältnisse werden dann über den dritten Scara-Roboter 203 und den zweiten Scara-Roboter 202 zu den Bearbeitungsplätzen 21, 22 zugeführt und dort befüllt. Anschließend werden die befüllten Behältnisse zur Verschlussstation 23 gefördert (Pfeil D) und von dort über die Wendestation 50 (Pfeil F) oder alternativ oder auch direkt mittels des dritten Scara-Roboters 203 über die zweite Schleuse 12 zurück zum zweiten Zusatzmodul 102 transportiert (Pfeil G). Die erste Schleuse 11 ist während des zweiten Betriebsmodus geschlossen.

Ein dritter Betriebsmodus der Steuereinrichtung 100 ist dabei ein Durchlaufmodus, wobei leere Behältnisse über die erste Schleuse 11 in das Gehäuse 10 eingebracht werden, an den Bearbeitungsstationen 21, 22 gefüllt werden, an der Verschlussstation 23 verschlossen werden und über die zweite Schleuse 12 aus dem Gehäuse 10 abtransportiert werden und im zweiten Zusatzmodul 102 weiter gehandhabt werden, beispielsweise in eine entsprechende Weiterbearbeitung wie Bördeln, Reinigen, Inspizieren, usw..

Somit ermöglicht das Vorsehen von zwei Schleusen 11, 12, dass drei unterschiedliche Betriebsmodi mit einer einzigen Maschinenanordnung 1 ausgeführt werden können. Dabei werden im ersten Betriebsmodus eine Vielzahl von Behältnissen, welche aus einer Formataufnahme entnommen werden, bearbeitet und wieder in die Formataufnahme zurückgesetzt. Im zweiten Betriebsmodus werden nur einzelne Behältnisse aus dem Zusatzmodul 102 in die Bearbeitungsstation 2 zugeführt und wieder zurück zum zweiten Zusatzmodul abtransportiert. Der zweite Betriebsmodus ist dabei insbesondere für eine Kleinchargenanwendung geeignet. Im dritten Betriebsmodus kann dann ein Durchlaufmodus durch die Maschinenanordnung 1 ausgeführt werden, bei dem beispielsweise eine Vielzahl von Behältnissen in einer Formataufnahme angeordnet sind und nach dem Befüllen und Verschließen einzelne Behältnisse über das zweite Zusatzmodul 102 ausgeschleust werden.

Somit kann eine hohe Variabilität bei der Wahl der zu befüllenden Behältnisse erreicht werden, wobei im Stand der Technik bisher hier immer unterschiedliche Maschinenanordnungen notwendig waren.

Beim dritten Ausführungsbeispiel werden kleinbauende Scara-Roboter verwendet, so dass auch die Investitionskosten in die dort gezeigte Maschinenanordnung relativ gering sind. Somit kann bei der Maschinenanordnung des dritten Ausführungsbeispiels sowohl ein Durchlauf als auch ein Vorwärts- und Rückwärtstransport und ein Einschleusen und Ausschleusen durch die gleiche Schleuse realisiert werden. Es sei angemerkt, dass der Durchlauf selbstverständlich auch ausgehend vom zweiten Zusatzmodul 102 durch die Bearbeitungsstation 2 in Richtung zum ersten Zusatzmodul 101 vorgesehen werden kann. Weiterhin ermöglicht die Verwendung von Scara-Robotern eine Reduktion einer Automatisierungskomplexizität im Vergleich mit Universalrobotern wie im zweiten Ausführungsbeispiel.

## Patentansprüche

1. Maschinenanordnung, insbesondere zur Bearbeitung von pharmazeutischen Produkten, umfassend
- eine Bearbeitungsstation (2) zum Füllen und Verschließen von Behältnissen (9), insbesondere mit pharmazeutischen Produkten,
- eine Handhabungseinrichtung (3) zum Zuführen und Abführen der Behältnisse in die Maschinenanordnung,
- wobei die Handhabungseinrichtung (3) eingerichtet ist, um von nur einer Seite der Maschinenanordnung Behältnisse in die Maschinenanordnung zuzuführen und abzuführen,
- wobei die Bearbeitungsstation (2) wenigstens einen Arbeitsbereich (4) zur Aufnahme eines leeren Behältnisses aufweist, an welchem das leere Behältnis befüllt und verschlossen wird,
- wobei die Bearbeitungsstation (2) wenigstens einen Abstellbereich (5) zum Zwischenlagern von befüllten und verschlossenen Behältnissen aufweist, und
- wobei die Handhabungseinrichtung (3) eingerichtet ist, der Bearbeitungsstation (2) leere Behältnisse (9) zuzuführen und befüllte und verschlossene Behältnisse vom Abstellbereich (5) abzuführen.

2. Maschinenanordnung nach Anspruch 1, wobei die Bearbeitungsstation (2) eine Wiegestation (7) zum Wiegen von leeren und/oder befüllten Behältnissen umfasst.

3. Maschinenanordnung nach einem der vorhergehenden Ansprüche, wobei die Bearbeitungsstation (2) eine Inspektionseinrichtung zur Zustandsüberprüfung der leeren Behältnisse und/oder der befüllten Behältnisse umfasst.

4. Maschinenanordnung nach einem der vorhergehenden Ansprüche, ferner umfassend eine Formataufnahme (6) mit mehreren Aufnahmeplätzen (61, 62, 63, 64) für einzelne Behältnisse.

5. Maschinenanordnung nach Anspruch 4, wobei eine Anzahl von Bearbeitungsplätzen in der Bearbeitungsstation (2) halb so groß ist wie eine Anzahl von Aufnahmeplätzen in der Formataufnahme (6).

6. Maschinenanordnung nach Anspruch 4 oder 5, wobei die Handhabungseinrichtung (3) mehrere einzelne, ansteuerbare Greifer (34) aufweist, wobei die Anzahl der Greifer (34) gleich der Anzahl der Bearbeitungsplätze in der Bearbeitungsstation (2) ist.

7. Maschinenanordnung nach einem der vorhergehenden Ansprüche, wobei die Handhabungseinrichtung (3) einen Schlitten (30) umfasst und/oder einen Roboter (301, 302, 303) umfasst.

8. Maschinenanordnung nach einem der vorhergehenden Ansprüche, ferner umfassend eine Wendestation, wobei die Wendestation insbesondere am Abstellbereich (5) angeordnet ist.

9. Maschinenanordnung nach einem der vorhergehenden Ansprüche, ferner umfassend ein geschlossenes Gehäuse (10) mit mindestens einer ersten Schleuse (11), welche eingerichtet ist, leere Behältnisse (9) über die erste Schleuse (11) in das Gehäuse (10) zuzuführen und befüllte und verschlossene Behältnisse über die erste Schleuse (11) abzuführen.

10. Maschinenanordnung nach Anspruch 9, ferner umfassend eine zweite Schleuse (12), welche eingerichtet ist, leere Behältnisse (9) über die zweite Schleuse (12) in das Gehäuse (10) zuzuführen und befüllte und verschlossene Behältnisse über die zweite Schleuse (12) abzuführen.

11. Maschinenanordnung nach Anspruch 10, ferner umfassend eine Steuereinrichtung (100), welche eingerichtet ist, in Abhängigkeit einer Art des Behältnisses und/oder einer Art der Zuführung in einem von drei Betriebsmodi betrieben zu werden,
- wobei ein erster Betriebsmodus ausgelegt ist, leere Behältnisse durch die erste Schleuse (11) in das Gehäuse (10) der Maschinenanordnung einzuschleusen und befüllte und verschlossene Behältnisse durch die erste Schleuse (11) aus dem Gehäuse der Maschinenanordnung auszuschleusen, und
- wobei ein zweiter Betriebsmodus ausgelegt ist, leere Behältnisse durch die zweite Schleuse (12) in das Gehäuse (10) der Maschinenanordnung einzuschleusen und befüllte und verschlossene Behältnisse durch die zweite Schleuse (12) aus dem Gehäuse der Maschinenanordnung auszuschleusen, und
- wobei ein dritter Betriebsmodus ausgelegt ist, leere Behältnisse durch eine der Schleusen (11, 12) in das Gehäuse (10) der Maschinenanordnung einzuschleusen und befüllte und verschlossene Behältnisse durch die andere der Schleusen (11, 12) aus dem Gehäuse der Maschinenanordnung auszuschleusen.

12. Maschinenanordnung nach Anspruch 11, ferner umfassend ein erstes Zusatzmodul (101) und ein zweites Zusatzmodul (102), wobei das erste Zusatzmodul (101) an der ersten Schleuse (11) angeordnet ist und das zweite Zusatzmodul (102) an der zweiten Schleuse (12) angeordnet ist, wobei das erste Zusatzmodul (101) eingerichtet ist, Formataufnahme zur Aufnahme einer Vielzahl von Behältnissen handzuhaben und das zweite Zusatzmodul (102) eingerichtet ist, vereinzelte Behältnisse handzuhaben.

13. Verfahren zum Füllen und Verschließen von Behältnissen (9), insbesondere mit pharmazeutischen Produkten, in einer Bearbeitungsstation (2) einer Maschinenanordnung nach einem der voranstehenden Ansprüche, welches in einem von zwei Betriebsmodi ausgeführt werden kann,
- wobei ein erster Betriebsmodus ausgelegt ist, leere Behältnisse durch eine erste Schleuse (11) in das Gehäuse (10) der Maschinenanordnung einzuschleusen und befüllte und verschlossene Behältnisse durch die erste Schleuse (11) wieder aus dem Gehäuse der Maschinenanordnung auszuschleusen,
- wobei ein zweiter Betriebsmodus ausgelegt ist, leere Behältnisse durch die zweite Schleuse (12) in das Gehäuse (10) der Maschinenanordnung einzuschleusen und befüllte und verschlossene Behältnisse durch die zweite Schleuse (12) aus dem Gehäuse der Maschinenanordnung auszuschleusen.

14. Verfahren nach Anspruch 13, wobei nach dem Befüllen und Verschließen des Behältnisses das Behältnis an einem Abstellbereich (5) zwischengelagert wird.

## Claims

1. A machine arrangement, particularly for processing pharmaceutical products, comprising
- a processing station (2) for filling and closing containers (9), particularly with pharmaceutical products,
- a handling apparatus (3) for feeding and discharging the containers into the machine arrangement,
- wherein the handling apparatus (3) is configured to feed and discharge containers into the machine arrangement from only one side of the machine arrangement,
- wherein the processing station (2) has at least one working area (4) for the receptacle of an empty container, at which the empty container is filled and closed,
- wherein the processing station (2) has at least one storage area (5) for the intermediate storage of filled and closed containers, and
- wherein the handling apparatus (3) is configured to feed empty containers (9) to the processing station (2) and to remove filled and closed containers from the storage area (5).

2. The machine arrangement according to claim 1, wherein the processing station (2) comprises a weighing station (7) for weighing empty and/or filled containers.

3. The machine arrangement according to any of the preceding claims, wherein the processing station (2) comprises an inspection apparatus for checking the condition of the empty containers and/or the filled containers.

4. The machine arrangement according to any of the preceding claims, further comprising a format receptacle (6) with a plurality of receiving locations (61, 62, 63, 64) for individual containers.

5. The machine arrangement according to claim 4, wherein a number of processing locations in the processing station (2) is half as large as a number of receiving locations in the format receptacle (6).

6. The machine arrangement according to claim 4 or 5, wherein the handling apparatus (3) has a plurality of individual, controllable grippers (34), wherein the number of grippers (34) is equal to the number of processing locations in the processing station (2).

7. The machine arrangement according to any of the preceding claims, wherein the handling apparatus (3) comprises a slide (30) and/or comprises a robot (301, 302, 303).

8. The machine arrangement according to any of the preceding claims, further comprising a turning station, wherein the turning station is particularly arranged at the storage area (5).

9. The machine arrangement according to any of the preceding claims, further comprising a closed housing (10) with at least one first airlock (11), which is configured to feed empty containers (9) into the housing (10) via the first airlock (11) and to discharge filled and closed containers via the first airlock (11).

10. The machine arrangement according to claim 9, further comprising a second airlock (12) which is configured to feed empty containers (9) into the housing (10) via the second airlock (12) and to discharge filled and closed containers via the second airlock (12).

11. The machine arrangement according to claim 10, further comprising a control apparatus (100) which is configured to be operated in one of three operating modes depending on a type of container and/or a type of feed,
- wherein a first operating mode is designed to introduce empty containers into the housing (10) of the machine arrangement through the first airlock (11) and to discharge filled and closed containers from the housing of the machine arrangement through the first airlock (11), and
- wherein a second operating mode is designed to introduce empty containers into the housing (10) of the machine arrangement through the second airlock (12) and to discharge filled and closed containers from the housing of the machine arrangement through the second airlock (12), and
- wherein a third operating mode is designed to introduce empty containers into the housing (10) of the machine arrangement through one of the airlocks (11, 12) and to discharge filled and closed containers from the housing of the machine arrangement through the other of the airlocks (11, 12) .

12. The machine arrangement according to claim 11, further comprising a first additional module (101) and a second additional module (102), wherein the first additional module (101) is arranged at the first airlock (11) and the second additional module (102) is arranged at the second airlock (12), wherein the first additional module (101) is configured to handle format receptacles for the receptacle of a plurality of containers and the second additional module (102) is configured to handle individual containers.

13. A method for filling and closing containers (9), particularly with pharmaceutical products, in a processing station (2) of a machine arrangement according to any of the preceding claims, which can be carried out in one of two operating modes,
- wherein a first operating mode is designed to feed empty containers into the housing (10) of the machine arrangement through a first airlock (11) and to feed filled and closed containers out of the housing of the machine arrangement again through the first airlock (11),
- wherein a second operating mode is designed to introduce empty containers into the housing (10) of the machine arrangement through the second airlock (12) and to discharge filled and closed containers from the housing of the machine arrangement through the second airlock (12).

14. The method according to claim 13, wherein after filling and closing the container, the container is temporarily stored at a storage area (5).

## Revendications

1. Ensemble de machines, en particulier pour le traitement de produits pharmaceutiques, comprenant
- un poste de traitement (2) pour le remplissage et la fermeture de récipients (9), en particulier avec des produits pharmaceutiques,
- un dispositif de manipulation (3) destiné à amener et à évacuer les récipients dans l'ensemble de machines,
- dans lequel le dispositif de manipulation (3) est conçu pour introduire des récipients dans l'ensemble de machines et les évacuer à partir d'un seul côté de l'ensemble de machines,
- dans lequel le poste de traitement (2) présente au moins une zone de travail (4) destinée à recevoir un récipient vide, au niveau de laquelle le récipient vide est rempli et fermé,
- dans lequel le poste de traitement (2) comprend au moins une zone de stockage (5) pour le stockage temporaire de récipients remplis et fermés, et
- dans lequel le dispositif de manipulation (3) est conçu pour amener des récipients vides (9) au poste de traitement (2) et pour évacuer des récipients remplis et fermés de la zone de stockage (5).

2. Ensemble de machines selon la revendication 1, dans lequel le poste de traitement (2) comprend un poste de pesée (7) destiné à peser des récipients vides et/ou remplis.

3. Ensemble de machines selon l'une quelconque des revendications précédentes, dans lequel le poste de traitement (2) comprend un dispositif d'inspection destiné à vérifier l'état des récipients vides et/ou des récipients remplis.

4. Ensemble de machines selon l'une quelconque des revendications précédentes, comprenant en outre un logement de format (6) ayant plusieurs places de réception (61, 62, 63, 64) pour des récipients individuels.

5. Ensemble de machines selon la revendication 4, dans lequel un nombre de places de traitement dans le poste de traitement (2) est deux fois moins grand qu'un nombre de places de réception dans le logement de format (6).

6. Ensemble de machines selon la revendication 4 ou 5, dans lequel le dispositif de manipulation (3) comprend une pluralité de préhenseurs (34) individuels commandables, dans lequel le nombre de préhenseurs (34) est égal au nombre des places de traitement dans le poste de traitement (2).

7. Ensemble de machines selon l'une quelconque des revendications précédentes, dans lequel le dispositif de manipulation (3) comprend un chariot (30) et/ou comprend un robot (301, 302, 303).

8. Ensemble de machines selon l'une quelconque des revendications précédentes, comprenant en outre un poste de retournement, dans lequel ledit poste de retournement est disposé en particulier au niveau de la zone de stockage (5).

9. Ensemble de machines selon l'une quelconque des revendications précédentes, comprenant en outre un boîtier fermé (10) ayant au moins un premier sas (11) qui est conçu pour amener des récipients vides (9) dans le boîtier (10) via le premier sas (11) et pour évacuer des récipients remplis et fermés via le premier sas (11) .

10. Ensemble de machines selon la revendication 9, comprenant en outre un deuxième sas (12) qui est conçu pour amener des récipients vides (9) dans le boîtier (10) via le deuxième sas (12) et pour évacuer des récipients remplis et fermés via le deuxième sas (12).

11. Ensemble de machines selon la revendication 10, comprenant en outre un dispositif de commande (100) qui est conçu pour le faire fonctionner dans l'un de trois modes de fonctionnement en fonction d'un type du récipient et/ou d'un type de l'amenée,
- dans lequel un premier mode de fonctionnement est conçu pour introduire des récipients vides à travers le premier sas (11) dans le boîtier (10) de l'ensemble de machines et pour évacuer des récipients remplis et fermés du boîtier de l'ensemble de machines à travers le premier sas (11), et
- dans lequel un deuxième mode de fonctionnement est conçu pour introduire des récipients vides à travers le deuxième sas (12) dans le boîtier (10) de l'ensemble de machines et pour évacuer des récipients remplis et fermés du boîtier de l'ensemble de machines à travers le deuxième sas (12), et
- dans lequel un troisième mode de fonctionnement est conçu pour introduire des récipients vides à travers l'un des sas (11, 12) dans le boîtier (10) de l'ensemble de machines et pour évacuer des récipients remplis et fermés du boîtier de l'ensemble de machines à travers l'autre sas (11, 12) .

12. Ensemble de machines selon la revendication 11, comprenant en outre un premier module supplémentaire (101) et un deuxième module supplémentaire (102), dans lequel le premier module supplémentaire (101) est disposé sur le premier sas (11) et le deuxième module supplémentaire (102) est disposé sur le deuxième sas (12), dans lequel le premier module supplémentaire (101) est conçu pour manipuler le logement de format pour recevoir une pluralité de récipients et le deuxième module supplémentaire (102) est conçu pour manipuler des récipients individuels.

13. Procédé de remplissage et de fermeture de récipients (9), en particulier avec des produits pharmaceutiques, dans un poste de traitement (2) d'un ensemble de machines selon l'une quelconque des revendications précédentes, qui peut être mis en œuvre dans l'un de deux modes de fonctionnement,
- dans lequel un premier mode de fonctionnement est conçu pour introduire des récipients vides à travers un premier sas (11) dans le boîtier (10) de l'ensemble de machines et pour évacuer des récipients remplis et fermés du boîtier de l'ensemble de machines à travers le premier sas (11),
- dans lequel un deuxième mode de fonctionnement est conçu pour introduire des récipients vides à travers le deuxième sas (12) dans le boîtier (10) de l'ensemble de machines et pour évacuer des récipients remplis et fermés du boîtier de l'ensemble de machines à travers le deuxième sas (12) .

14. Procédé selon la revendication 13, dans lequel, après avoir rempli et fermé le récipient, le récipient est stocké temporairement au niveau d'une zone de stockage (5) .
